# EUROPÄISCHE PATENTSCHRIFT

(11) **EP 2 152 939 B1**
(45) Veröffentlichungstag und Bekanntmachung des Hinweises auf die Patenterteilung: **11.07.2012**
(21) Anmeldenummer: 09757157.4
(22) Anmeldetag: 08.05.2009
(51) Int. Cl.: C25D 5/02, C25D 17/00, C25D 7/06, C25D 21/12

(54) **VORRICHTUNG UND VERFAHREN ZUR ELEKTRISCHE KONTAKTIERUNG VON EBENEM GUT IN DURCHLAUFANLAGEN**
APPARATUS AND METHOD FOR PROVIDING ELECTRICAL CONTACT FOR PLANAR MATERIAL IN STRAIGHT-THROUGH INSTALLATIONS
DISPOSITIF ET PROCÉDÉ POUR LA MISE EN CONTACT ÉLECTRIQUE DE PRODUIT PLAT DANS DES INSTALLATIONS FONCTIONNANT EN CONTINU

(30) Priorität: 30.05.2008 DE 102008026199
(43) Veröffentlichungstag der Anmeldung: 17.02.2010
(73) Patentinhaber: RENA GmbH, 78148 Gütenbach (DE)
(72) Erfinder: GUTEKUNST, Mathias, 72221 Haiterbach (DE)
(74) Vertreter: Stürken, Joachim
(86) Internationale Anmeldenummer: PCT/EP2009/003298
(87) Internationale Veröffentlichungsnummer: WO 2009/146773

(56) Entgegenhaltungen:
- EP-A- 2 060 659
- WO-A-90/02219
- WO-A-2005/093788
- US-A- 4 267 024

## Beschreibung

Die Erfindung betrifft den Transport bzw. die Förderung und die elektrische Kontaktierung von ebenem Gut in elektrolytischen oder nasschemischen Durchlaufanlagen. Bei dem Gut handelt es sich z. B. um Wafer, Solarzellen aus Silizium, Leiterplatten oder Hybride, die mindestens bei einem Prozess nur einseitig unter Anwendung von Außenstrom, z. B. elektrolytisch zu behandeln sind. Dabei soll die nicht zu behandelnde Seite des Gutes von der Behandlungsflüssigkeit nicht benetzt oder verunreinigt werden. Selbst geringste Benetzungen als Spuren müssen vermieden werden, um einen Ausschuss des Gutes zu vermeiden.

Die Druckschriften DE 10 2005 038 449 A1 und EP 0 992 617 A2 zeigen weit verbreitete Durchlaufanlagen mit typischen angetriebenen Fördermitteln als Walzen mit Ringen und Wellen mit Rollen und Rädchen.

Durch die Anordnungen der Fördermittel in diesen Durchlaufanlagen werden sowohl die Oberseite als auch die Unterseite des Gutes bestimmungsgemäß mit der Behandlungsflüssigkeit benetzt. Soll oder darf nur die Unterseite des Gutes benetzt werden, so bedarf es eines erheblich größeren technischen Aufwandes, zumindest bei einer elektrolytischen Behandlung des Gutes. In diesem Falle reicht die Behandlungsflüssigkeit nur bis zur Unterseite des meist dünnen Gutes heran. Zur sicheren elektrischen Kontaktierung muss mindestens von einer Seite eine Kontaktkraft auf das flache Gut ausgeübt werden. Eine derartige Galvanisiereinrichtung beschreibt die Druckschrift DE 10 2005 039 100 A1. Die Oberseiten der Güter, z. B. Substrate als Solarzellen, werden in einem Rahmen mittels Dichtungen gegen ein Eindringen der bis an die Unterseite derselben heranreichenden Behandlungsflüssigkeit geschützt. Sehr weiche Andruckrollen drücken die Solarzellen zur elektrischen Kontaktierung gegen die Kontakte der Rahmenvorsprünge. Der Rahmen dient zur Aufnahme mehrerer Solarzellen.

Bei den zuerst genannten beiden Druckschriften rollen die Transportmittel bzw. Kontaktmittel auf der Oberseite und Unterseite des Gutes ab. Transportmittel dienen nur zum Zwecke des Transports des Gutes. Die Kontaktmittel dienen zum Transport und zur elektrischen Kontaktierung des Gutes oder nur zu dessen Kontaktierung.

Selbst wenn das Niveau der Behandlungsflüssigkeit und die Höhe der Transportbahn so eingestellt sind, dass nur die Unterseite des Gutes benetzt wird, bleibt die Oberseite beim Stand der Technik mindestens partiell nicht trocken, weil das Gut in Abschnitten, z. B. als Solarzellen parallel und hintereinander durch die Durchlaufanlage gefördert wird. Zwischen jedem Gut befindet sich allseitig ein Freiraum von etwa 10 bis 30 mm, der nachfolgend quer zur Transportrichtung bzw. Förderrichtung als Querlücke bezeichnet wird. Die unteren rotierenden Fördermittel sind vollständig in der Behandlungsflüssigkeit eingetaucht und von ihr benetzt. Diesen Fördermitteln gegenüber befinden sich an der Oberseite des Gutes weitere Fördermittel. Sie rollen auf der Oberseite des dort zunächst trockenen Gutes ab. Nach jedem Abschnitt von Gut kommt eine Querlücke. In dieser Lücke rollt das obere noch trockene Fördermittel auf dem unteren nassen Fördermittel kurzzeitig ab, insbesondere dann, wenn das Gut sehr dünn ist und/oder wenn diese Querlücke die genannte Länge aufweist. Das obere Fördermittel nimmt dabei Behandlungsflüssigkeit vom unteren Fördermittel auf. Diese Behandlungsflüssigkeit wird dann auf die Oberfläche der Oberseite des nachfolgenden Gutes übertragen.

Eine Durchlaufanlage besteht in Förderrichtung z. B. aus 100 oder mehr rotierenden Transportwellen, die nachfolgend kurz als Wellen bezeichnet werden. Diese erstrecken sich quer zur Transportrichtung über die gesamte Transportbahn. Auf den Wellen sind entsprechend der Breite der Förderbahnen viele Fördermittel angeordnet. Wegen der großen Anzahl von Wellen wiederholt sich der Effekt der Übertragung der Behandlungsflüssigkeit vom unteren Fördermittel an die Oberseite des Gutes 100-mal oder öfters. Das Gut wird dadurch an der Oberseite mindestens im Bereich der Transportspuren durch die Fördermittel benetzt, auch wenn das Niveau der Behandlungsflüssigkeit nicht bis zur Oberseite heranreicht.

Um die nicht zu benetzende Oberseite des Gutes im Rahmen einer einseitigen Spraybehandlung trocken zu halten, wird gemäß DE 690 00 361 T2 die Verwendung einer diese Oberseite schützenden Abdeckung vorgeschlagen. Diese Art der Lösung ist jedoch im Rahmen der vorliegenden Nassbehandlung ungeeignet, weil insbesondere in den Randbereichen des Guts durch den ohne Dichtmittel unvermeidbaren Kapillarspalt unerwünscht Flüssigkeit auch an die Oberseite des Guts gelangen würde. Bei einer zusätzlichen Verwendung von Dichtmitteln müssten diese mit relativ hohem Flächendruck an die Oberseite des Guts gepresst werden, was wiederum zu einer Beschädigung bis hin zum Bruch desselben führen würde. Derartige Dichtmittel werden in der DE 88 12 212 U1 offenbart, wobei die Dichtmittel bereits an der Unterseite des zu behandelnden Gutes angreifen und so ein Übertreten einer Ätzlösung auf die trocken zu haltende Oberseite verhindern. Eine Anordnung von Dichtmitteln an der Unterseite erlaubt jedoch naturgemäß nur eine unvollständige Behandlung derselben, was vorliegend unerwünscht ist.

Die Druckschriften DE 103 13 127 B4 und WO 2005/093788 beschreiben jeweils in Durchlaufanlagen durchführbare nasschemische Ätzverfahren für Substrate, bei denen die Flüssigkeitshöhe so eingestellt wird, dass nur die Unterseite der Substrate einschließlich der Kanten benetzt wird. Weil das flache Gut allein auf unteren Fördermitteln aufliegt, wird in diesem Falle die Oberseite nicht benetzt. Dieses Verfahren zur Trockenhaltung der Oberseite ist jedoch zur elektrolytischen Behandlung von Gut nicht vorgesehen. Eine hierfür mögliche elektrische Kontaktierung an der kathodischen Unterseite, d. h. an der zu galvanisierenden Seite im Elektrolyten, erfordert eine fortlaufende anodische Entmetallisierung der Kontaktmittel in diesem Elektrolyten. Dies ist z. B. bei den in der Praxis vorkommenden Edelmetallen nicht möglich. Diese Edelmetalle lassen sich in dem gegebenen Elektrolyten anodisch nicht auflösen. Auf diesem Wege ist demnach eine Entmetallisierung der galvanisierten Kontakte nicht möglich. Deshalb wird bei einer nicht zu galvanisierenden, jedoch trocken zu haltenden Oberseite versucht, an dieser Seite außerhalb des Elektrolyten elektrisch zu Kontaktieren. Diese bekannten oberen Kontaktmittel werden aber in den beschriebenen Querlücken zwischen zwei aufeinander folgenden Gütern benetzt. Weil sie kathodisch gepolt sind, werden sie im Bereich der Querlücken auch besonders intensiv galvanisiert, was es zu vermeiden gilt.

Aufgabe der Erfindung ist es, die horizontale Förderung von nur an einer Seite, nämlich der Unterseite unter Anwendung von Außenstrom nasschemisch oder elektrolytisch zu behandelndem Gut in Durchlaufanlagen zu ermöglichen, wobei sich an der Oberseite des Gutes entlang der Transportbahn Kontaktmittel im Kontakt mit dem Gut befinden, und dass dabei die nur bis an die Unterseite des flachen Gutes heranreichende Behandlungsflüssigkeit nicht auf die trockene Oberseite übertragen wird.

Gelöst wird die Aufgabe durch die Vorrichtung nach Patentanspruch 1 und durch das Verfahren nach Patentanspruch 12. Die Unteransprüche beschreiben vorteilhafte Ausführungen der Erfindung. Die Verfahren zur Behandlung von z. B. Wafern, Solarzellen oder Hybriden betreffen insbesondere das Galvanisieren, das elektrolytische Ätzen und das elektrolytische Polieren. Die Erfindung eignet sich auch für weitere Nassprozesse, wie z. B. das Dotieren, Aktivieren, Passivieren, Texturieren und das chemische Ätzen, falls hierfür durch einen Außenstrom eine Beschleunigung oder Verbesserung des Prozesses erreicht werden kann. Derartige Prozesse kommen bei Gütern vor, die in sehr großer Stückzahl produziert werden. Dafür werden die Durchlaufanlagen zur Produktion eines mindestens in den Abmessungen stets gleichbleibenden Gutes hergestellt. Nachfolgend wird die Erfindung nur noch am Beispiel des Galvanisierens und der hierfür erforderlichen Anoden beschrieben. Sie gilt jedoch auch für die anderen Prozesse bei Anwendung von Außenstrom. Hierfür können die erforderlichen Gegenelektroden anodisch oder kathodisch sein und die Kontakte sowie das Gut kathodisch oder anodisch.

Die Erfindung wird am Beispiel von Solarzellen mit den weit verbreiteten Abmessungen 156 x 156 mm² beschrieben. Sie gilt jedoch uneingeschränkt auch für anderes flaches Gut, das als Abschnitte in Durchlaufanlagen zu behandeln ist.

Die Behandlung der Solarzellen stellt eine ganz besondere technische Herausforderung dar.. Die Dicke dieser Siliziumscheiben beträgt z. B. 140 µm oder weniger. Daher sind sie sehr Bruch empfindlich. Die bei der Nassbehandlung trocken zu haltende Oberfläche der Oberseite würde mit den Behandlungsflüssigkeiten meist sehr heftig reagieren, d. h. sie muss gegen eine Benetzung sicher geschützt werden. Dies bedeutet, dass auch obere Fördermittel und/oder Kontaktmittel in den oben beschriebenen Querlücken von den unteren Fördermitteln oder weiteren Konstruktionsmitteln nicht benetzt werden dürfen. Gleiches gilt für andere Produkte als Abschnitte, die mit trockener Oberseite zu behandeln sind.

In einer Durchlaufanlage werden in der Regel mehrere gleiche

Güter, z. B. Solarzellen parallel, d. h. nebeneinander beschickt und nacheinander eingefahren. Die Wellen, die quer zur Transportrichtung angeordnet sind, enthalten entsprechend viele Förderspuren, z. B. 8 mit den erforderlichen Transportmitteln und/oder Kontaktmitteln auf jeder Welle. Die Förderspuren werden nachfolgend mit Großbuchstaben bezeichnet, z. B. A bis H für 8 Förderspuren. Jede Welle befindet sich in Förderrichtung auf einer Position der Durchlaufanlage, die hier mit Ziffern bezeichnet werden sollen, z. B. Position Pos.1 für die erste Welle der Durchlaufanlage.

Die Erfindung sieht an der Unterseite nur Fördermittel vor, deren Längs- und Querabstände von den Abmessungen des Gutes abhängen. An der Oberseite sieht die Erfindung Kontaktmittel vor, die zugleich auch als Fördermittel wirken können. Die Anzahl dieser Mittel an den beiden Seiten des Gutes ist bevorzugt unterschiedlich groß. Das Niveau des Elektrolyten reicht bis an die Unterseite des Gutes heran, so dass diese Seite nass behandelt werden kann. An den Stellen, an denen sich die oberen Kontaktmittel und/oder obere Fördermittel befinden, ist das Niveau des Elektrolyten erfindungsgemäß mindestens so weit abgesenkt, dass diese Kontakt- und/oder Fördermittel auch dann nicht benetzt werden können, wenn sich kein Gut vor dem Kontakt oder Fördermittel befindet. Zur Absenkung des Niveaus dienen örtlich begrenzt wirkende Überlaufregionen in Form von Fallrohren.

Zur Förderung wird das Gut in Förderrichtung mindestens von den Fördermitteln getragen und gefördert, die sich auf den unteren Wellen befinden. Die Fördermittel können als Transporträder, Transportringe, Transportscheiben auf rotierenden Wellen ausgebildet sein. Der Abstand a der Wellen oder Walzen in Förderrichtung ist im Allgemeinen unabhängig von den Abmessungen des Gutes und der Querlücke. Er richtet sich insbesondere nach der Länge des Gutes. Um eine sichere Förderung zu gewährleisten, sollten stets mindestens zwei Wellen mit Fördermitteln in Förderrichtung mit dem Gut im Eingriff sein.

Die Erfindung wird nachfolgend an Hand der schematischen und nicht maßstäblichen Figuren 1 bis 3 weiter beschrieben.

Figur 1 zeigt als Ausschnitt in der Draufsicht die Anordnung der Fördermittel und der Fallrohre im Arbeitsbehälter. Figur 2 zeigt in der Seitenansicht eine Durchlaufanlage zum elektrolytischen Behandeln von Solarzellen. Figur 3 a zeigt mit Blick in Transportrichtung die Situation eines Kontaktes während der elektrischen Kontaktierung. Figur 3 b zeigt diese Situation während einer Querlücke im Bereich des Kontaktes.

In **Figur 1** wird das Gut 1 in Richtung des Transportrichtungspfeiles 2 gefördert. Hierzu dienen rotierend angetriebene Wellen 3 als Fördermittel. Diese Wellen 3 können, wie dargestellt, mit Ringen 4 versehen sein, die den endgültigen Außendurchmesser des Fördermittels ergeben. Das Gut 1 liegt auf den mit der Welle 3 rotierenden Ringen 4 auf. Es wird nicht zuletzt wegen des im unten beschriebenen Überlaufrohr 5 auftretenden Soges an die Ringe 4 herangezogen, wodurch ein spurgenauer Transport des Gutes 1 erfolgt. Als Fördermittel eignen sich auch Rädchenwellen oder Walzen. Die Walzen weisen überwiegend den entsprechend großen Außendurchmesser auf. Jedem Fördermittel 3 kann im Bereich einer jeden Förderspur A, B, C, usw. mindestens ein Kontaktmittel zugeordnet sein. In der Figur 1 ist nach jedem dritten Fördermittel 3 ein nicht dargestelltes Kontaktmittel vorgesehen. Im Bereich dieser Kontaktmittel ist das Niveau des Elektrolyten erfindungsgemäß so weit abgesenkt, dass auch ein nicht mit dem Gut im Eingriff befindlicher Kontakt nicht benetzt wird. Dies wird im Arbeitsbehälter durch örtlich begrenzt angeordnete Überläufe für den Elektrolyten erreicht. Im Beispiel der Figur 1 dienen Überlaufrohre 5 oder Fallrohre zur örtlichen Absenkung des Niveaus. Diese Überläufe reichen oben bis nahe an die Ebene der Unterseite der Güter 1 heran, wodurch der Transport der Güter nicht behindert wird. Die Überlaufkante der Überlaufrohre 5 liegt damit geringfügig unter dem allgemeinen Niveau der Behandlungsflüssigkeit des Arbeitsbehälters. Mit dieser Höhendifferenz kann die Menge der überlaufenden Behandlungsflüssigkeit je Fallrohr eingestellt werden. Das andere Ende des Überlaufrohres 5 endet in einem vom Arbeitsbehälter getrennten Unterbehälter als Auffangbehälter und Pumpensumpf. Die Anzahl der Kontaktmittel wird in Transportrichtung so groß gewählt, dass stets mindestens ein Kontakt je Gut 1 im Eingriff ist. Die Fallrohre 5 und damit die Kontakte auf den Kontaktmitteln sowie die Ringe 4 auf den Wellen 3 sind quer zur Transportrichtung zur Vermeidung von Spurbildungen jeweils von Position zu Position bevorzugt versetzt angeordnet.

Die **Figur 2** zeigt die Kontakte 6, die sich an stationär angeordneten Kontaktmitteln 7 befinden. Bei den Kontakten 6 handelt es sich um gleitende Kontakte, die auf der elektrisch leitfähigen Oberseite 9 des Gutes 1 entlang gleiten und dabei den zur elektrolytischen Behandlung erforderlichen elektrischen Strom auf das Gut 1 übertragen. Die Kontakte 6 bestehen z. B. aus elektrisch leitfähigen fein drahtigen Litzen oder dünnen elastischen Bänder. An Stelle der gleitenden Kontakte 6 können auch rotierende Kontakte verwendet werden. Diese befinden sich auf rotierend angetriebenen Wellen an der Oberseite 9 des Gutes 1 im Bereich der jeweiligen Kontaktspuren und der Fallrohre 5. Das eigentliche Kontaktmittel des Kontaktrades sind z. B. ebenfalls fein drahtige Litzen oder dünne elastische Bänder. Die Kontakte rollen auf der Oberseite 9 des Gutes 1 ab. Sie unterstützen dabei den Transport desselben, wodurch eine größere Kontaktkraft realisierbar ist. Dies ist besonders dann vorteilhaft, wenn ein Gut an der Unterseite vollflächig mit großer Stromdichte zu behandeln ist. In diesem Falle ist ein größerer Strom über jeden rotierenden Kontakt zu übertragen, z. B. 10 Ampere.

Von der Oberseite 9 gelangt dieser Strom durch das Gut hindurch zu Unterseite 10, die die eigentliche Behandlungsseite ist. Durch diese Art der elektrischen Kontaktierung wird erreicht, dass die kathodischen Kontakte 6 sehr vorteilhaft nicht galvanisiert werden. Von daher ist auch eine Entmetallisierung der Kontakte nicht erforderlich, was erfahrungsgemäß einen sehr großen technischen Aufwand erfordern würde.

Zur sicheren Vermeidung einer Metallisierung der Kontakte 6 dürfen diese nicht mit dem Elektrolyten in Berührung kommen. Hierzu dient ein Überlauf, der hier als Überlaufrohr 5 dargestellt ist. Der Elektrolyt 11 fließt, getrennt von der Flüssigkeit im Arbeitsbehälter 12, laminar an der Innenwand des Überlaufrohres 5 durch den Boden 14 des Arbeitsbehälters 12 in den Unterbehälter 13, der als Auffangbehälter und zugleich als Pumpenbehälter dient.

Vom Unterbehälter 13 gelangt der Elektrolyt 11 mittels mindestens einer Pumpe 15 in den Arbeitsbehälter 12 zurück, wodurch der Elektrolytkreislauf geschlossen wird.

Die an den Kontaktmitteln 7 befestigten Kontakte 6 gleiten unter einer Vorspannung mechanisch stromübertragend über die Oberseite 9 des Gutes 1. Diese Situation ist links dargestellt. Im Bereich einer Querlücke 8 entspannt und streckt sich der gleitende oder rotierende Kontakt und taucht unter die Ebene der Unterseite 10 des Gutes 1 ab. Dabei berührt er weder die benetzte Innenwand des Überlaufrohres 5 noch die Welle 3 bzw. die Fördermittel, die ebenfalls mit Elektrolyt benetzt sein können. Diese Situation ist am rechten Überlauf dargestellt.

An Stelle der Überlaufrohre 5 können auch langgestreckte Überläufe im Bereich der Kontaktmittel angeordnet sein. Ein Beispiel hierfür ist eine Überlaufrinne quer zur Transportrichtung.

Die Wellen 3 durchdringen lagernd die Überlaufrohre 5. Dies erlaubt eine sehr genaue Einstellung der Höhenlage des Gutes von seiner Unterseite 10 zur Höhe der Öffnung der Überlaufrohre 5 an dieser Seite. Dadurch bleiben auch bei sehr großen Durchlaufanlagen temperaturbedingte Veränderungen der Abmessungen der Konstruktionselemente ohne Einfluss auf den zum Überlauf erforderlichen Abstand von Gut und Überlaufrohr.

Im Arbeitsbehälter 12 ist zur Bildung der elektrolytischen Zelle mindestens eine lösliche oder unlösliche Anode 16 innerhalb des Elektrolyten 11 angeordnet. Diese Anode 16, die allgemein auch als Gegenelektrode bezeichnet wird, ist mit mindestens einer Galvanisierstromquelle 17 oder allgemein mit einer Stromquelle elektrisch verbunden. Somit schließt sich der elektrische Galvanisierstromkreis über die Kontaktmittel 7, die Kontakte 6, das Gut 1, den Elektrolyten 11 im Arbeitsbehälter 12 und die Anode 16. Voraussetzung für diesen Stromkreis ist, dass das Gut von der Oberseite 9 zur Unterseite 10 elektrisch leitfähig ist. Dies ist z. B. bei einem metallischen Substrat der Fall. Eine Solarzelle aus Silizium, die an der Sonnenseite galvanisiert werden soll, ist zunächst bei der gegebenen Polarität elektrisch nicht leitend. Erst wenn die Sonnenseite ausreichend beleuchtet wird, wird die Solarzelle generatorisch niederohmig und sie kann den Galvanisierstrom hindurch leiten. Für diese Anwendung wird in die elektrolytische Zelle Licht eingeleitet. Dies erfolgt mit Lichtquellen 18, die bevorzugt zwischen den Fördermitteln quer zur Transportrichtung angeordnet sind.

Die **Figur 3** **a** zeigt den Schnitt A - B der Figur 2. Der elastisch vorgespannte Kontakt 6 liegt auf der Oberseite 9 des Gutes 1 elektrisch kontaktierend auf. In der Regel ist wegen der elektrolytisch zu behandelnden Fläche, die bei Solarzelle an der Sonnenseite klein ist, auch der zu kontaktierende elektrische Strom klein, z. B. 1 Ampere. Von daher ist auch nur eine kleine Kontaktkraft erforderlich. Es hat sich bei Versuchen gezeigt, dass diese Kontaktkraft der gleitenden Kontakte keinen Einfluss auf den Transport des Gutes hat. Obwohl auf obere Fördermittel völlig verzichtet wird, erfolgt der Transport spurgenau auch dann; wenn die Kontakte über das Gut 1 hinweggleiten. Als elastische Kontakte 6 eignen sich fein drahtige Litzen aus Kupfer, Edelstahl oder Edelmetall, die nebeneinander als Fächer von z. B. 10 mm Breite angeordnet sind. Auch ein breites elastisches Band aus einem elektrisch leitfähigen Werkstoff, das ähnlich einer Spachtel über die Oberseite des Gutes hinweggleitet, ist als Kontakt 6 sehr gut geeignet.

Die **Figur 3** **b** zeigt den Schnitt C - D der Figur 2. Hier befinden sich momentan das Kontaktmittel 7 und damit der Kontakt 6 im Bereich einer Querlücke 8 zwischen zwei Gütern 1. Der elastische Kontakt 6 ist entspannt. Obwohl er sich dabei mit seiner Unterkante unterhalb des allgemeinen Niveaus des Elektrolyten im Arbeitsbehälter befinden kann, wird der Kontakt nicht benetzt. Der kathodisch gepolte Kontakt 6 wird vom Überlauf 5 freigehalten. Daher wird er auch nicht galvanisiert.

Durch den permanent überlaufenden Elektrolyten erfolgt an der zu behandelnden Unterseite 10 des Gutes 1 auch ein fortlaufender Elektrolytaustausch. Dies erlaubt bei einer elektrolytischen Behandlung die Anwendung von angemessen großen Stromdichten, z. B. von 10 A/dm² bei einem sauren Kupferbad. Mittels der erfindungsgemäßen Überläufe wird somit nicht nur eine trockene elektrische Kontaktierung erreicht, die keine Entmetallisierung der Kontakte erfordert, sondern es werden zugleich vorteilhafte hydrodynamische Bedingungen an der zu behandelnden Unterseite des Gutes realisiert.

### Bezugszeichenliste

- 1: Gut, Güter
- 2: Transportrichtungspfeil
- 3: Welle, Fördermittel
- 4: Ring, O-Ring
- 5: Überlauf, Fallrohr
- 6: Kontakt
- 7: Kontaktmittel
- 8: Querlücke
- 9: Oberseite des Gutes, Kontaktierungsseite
- 10: Unterseite des Gutes, Behandlungsseite
- 11: Elektrolyt, Behandlungsflüssigkeit
- 12: Arbeitsbehälter
- 13: Unterbehälter
- 14: Boden
- 15: Pumpe
- 16: Anode, Gegenelektrode
- 17: Galvanisierstromquelle, Stromquelle
- 18: Lichtquelle

## Patentansprüche

1. Vorrichtung zur horizontalen Förderung und zur elektrischen Kontaktierung von Gütern (1) als Abschnitte mit einer oberen Kontaktierungsseite (9) und einer unteren Behandlungsseite (10) in Durchlaufanlagen zur elektrolytischen oder elektrisch unterstützten chemischen Nassbehandlung der Behandlungsseite (10) der Güter durch Anwendung von elektrischem Außenstrom unter Trockenhaltung der Kontaktierungsseite (9) und Eintauchen der Behandlungsseite (10) in eine Behandlungsflüssigkeit (11), umfassend
- einen Arbeitsbehälter (12) mit Benetzungsregionen zur Bereitstellung eines höheren Niveaus der Behandlungsflüssigkeit (11), mit mehreren unteren rotierenden Fördermitteln (3), welche horizontal und quer zu einer Transportrichtung (2) derart angeordnet sind, dass die Behandlungsseite (10) der Güter (1) bei gleichzeitiger elektrischer Kontaktierung ihrer Kontaktierungsseite (9) mit der Behandlungsflüssigkeit (11) benetzt werden kann, mit Überlaufregionen in Form von Fallrohren (5) zur Bereitstellung eines tieferen Niveaus der Behandlungsflüssigkeit (11), und mit einem Boden (14);
- mehrere Kontakte (6) zur Kontaktierung der oberen Kontaktierungsseite (9) der Güter (1); und
- einen Unterbehälter (13) zur Aufnahme von Behandlungsflüssigkeit aus den Fallrohren (5) durch den Boden (14) des Arbeitsbehälters (12);
wobei die Kontakte (6) in den Überlaufregionen oberhalb der Fallrohre (5) angeordnet sind.

2. Vorrichtung nach Anspruch 1, **dadurch gekennzeichnet, dass** die Fallrohre (5) an den oberen Enden Überlaufkanten aufweisen, welche nur so nahe an die zu behandelnde Unterseite (10) der Güter heranreichen, dass der Transport derselben nicht behindert wird, wobei die unteren Enden der Fallrohre durch den Boden (14) des Arbeitsbehälters (12) hindurch reichen und in dem Unterbehälter (13) münden.

3. Vorrichtung nach Anspruch 1 oder 2, **dadurch gekennzeichnet, dass** das Niveau der Behandlungsflüssigkeit in den Benetzungsregionen des Arbeitsbehälters (12) höher liegt als die Überlaufkanten der Fallrohre (5).

4. Vorrichtung nach einem der Ansprüche 1 bis 3, **dadurch gekennzeichnet, dass** die Kontakte (6) als gleitende oder rotierende Kontakte ausgeführt sind, wobei diese auch im entspannten Zustand im Bereich einer Querlücke (8) die Behandlungsflüssigkeit und von ihr benetzte Oberflächen von Konstruktionsmitteln der Durchlaufanlage nicht berühren.

5. Vorrichtung nach einem der Ansprüche 1 bis 4, **dadurch gekennzeichnet, dass** die Kontakte aus fein drahtiger Litze oder aus einem elastischen anschmiegsamen Band bestehen.

6. Vorrichtung nach einem der Ansprüche 1 bis 5, **dadurch gekennzeichnet, dass** die unteren rotierenden Fördermittel (3) bezüglich ihrer Höhenlage auf oder in den Fallrohren (5) gelagert sind.

7. Vorrichtung nach einem der Ansprüche 1 bis 6, **dadurch gekennzeichnet, dass** die Fördermittel (3) mit Ringen (4) versehen sind, die entlang einer Transportbahn von Position zu Position und quer zur Transportrichtung jeweils versetzt angeordnet sind.

8. Vorrichtung nach einem der Ansprüche 1 bis 7, **dadurch gekennzeichnet, dass** jedem Fallrohr (5) mindestens ein Kontakt (6) zugeordnet ist.

9. Vorrichtung nach einem der Ansprüche 1 bis 8, **dadurch gekennzeichnet, dass** im Arbeitsbehälter (12) Lichtquellen (18) zur Beleuchtung von Gütern als Solarzellen angeordnet sind.

10. Vorrichtung nach einem der Ansprüche 1 bis 9, **dadurch gekennzeichnet, dass** zum Galvanisieren im Arbeitsbehälter (12) lösliche oder unlösliche Anoden (16) eingebaut sind.

11. Vorrichtung nach einem der Ansprüche 1 bis 10, **dadurch gekennzeichnet, dass** zur Prozessbeeinflussung im Arbeitsbehälter (12) Gegenelektroden eingebaut sind, die von einer Stromquelle gespeist werden.

12. Verfahren zur horizontalen Förderung und zur elektrischen Kontaktierung von Gütern (1) als Abschnitte mit einer oberen Kontaktierungsseite (9) und einer unteren Behandlungsseite (10) in Durchlaufanlagen zur elektrolytischen oder elektrisch unterstützten chemischen Nassbehandlung der Behandlungsseite (10) der Güter durch Anwendung von elektrischem Außenstrom unter Trockenhaltung der Kontaktierungsseite (9) und Eintauchen der Behandlungsseite (10) in die Behandlungsflüssigkeit (11), unter Verwendung der Vorrichtung gemäß Definition in einem der Ansprüche 1 bis 11, **dadurch gekennzeichnet, dass** das Niveau der Behandlungsflüssigkeit (11) im Bereich der oberen Kontaktierung der Güter durch Fallrohre (5) tiefer als das übrige Niveau im Arbeitsbehälter (12) eingestellt wird, wodurch auch gleitende oder rotierende Kontakte im entspannten Zustand, wenn sie momentan kein Gut elektrisch kontaktieren, von der Behandlungsflüssigkeit (11) nicht benetzt werden.

13. Verfahren nach Anspruch 12, **dadurch gekennzeichnet, dass** eine Lagerung der Fördermittel (3) auf den Fallrohren (5) momentane konstruktive Veränderungen des Abstandes von der Unterseite (10) des Gutes zum oberen Rand des Fallrohres stets ausgleicht und diesen Abstand konstant hält.

14. Verfahren nach Anspruch 12 oder 13, **dadurch gekennzeichnet, dass** die Güter durch die aus dem Arbeitsbehälter (12) über die Fallrohre (5) überlaufende Behandlungsflüssigkeit (11) an die unteren Transportmittel (3, 4) angesaugt sicher transportiert werden.

15. Verfahren nach Anspruch 14 , **dadurch gekennzeichnet, dass** durch das Ausströmen der Behandlungsflüssigkeit (11) aus dem Arbeitsbehälter (12) über die Fallrohre ein Flüssigkeitsaustausch an der zu behandelnden Unterseite (10) der Güter erfolgt.

16. Verfahren nach einem der Ansprüche 12 bis 15, **dadurch gekennzeichnet, dass** zur Behandlung der Sonnenseite von Solarzellen diese im Arbeitsbehälter (12) von mindestens einer Lichtquelle (18) beleuchtet werden.

17. Verfahren nach einem der Ansprüche 12 bis 16, **dadurch gekennzeichnet, dass** die Nassbehandlung ein Galvanisieren von Solarzellen betrifft.

## Claims

1. Apparatus for the horizontal conveyance and for the electrical contacting of goods (1) in the form of segments having an upper contacting side (9) and a lower treatment side (10) in in-line plants for the electrolytic treatment or the electrically assisted wet chemical treatment of the good's treatment side (10) by applying electrical external current to the contacting side (9) and dipping the treatment side (10) in a treatment liquid (11) while keeping the contacting side (9) dry, comprising
- a working tank (12) with wetting regions for providing a higher level of the treatment liquid (11), with a plurality of lower rotating conveying means (3) that are horizontally arranged perpendicular to a transport direction (2) in such a manner that the treatment side (10) of the goods (1) can be wetted with the treatment liquid (11) while their contacting side (9) is electrically contacted, with overflow regions in the form of down pipes (5) for providing a lower level of the treatment liquid (11), and with a bottom (14);
- a plurality of contacts (6) for contacting the upper contacting side (9) of the goods (1); and
- a lower tank (13) for receiving treatment liquid from the down pipes (5) through the bottom (14) of the working tank (12);
wherein the contacts (6) in the overflow regions are arranged above the down pipes (5).

2. Apparatus according to claim 1, **characterized in that** the down pipes (5) have overflow edges at the upper ends that only reach the underside (10) to be treated of the goods to such an extent that the transport of the same is not hindered, wherein the lower ends of the down pipes reach through the bottom (14) of the working tank (12) and lead into the lower tank (13).

3. Apparatus according to claim 1 or 2, **characterized in that** the level of the treatment liquid in the wetting regions of the working tank (12) is higher than the overflow edges of the down pipes (5).

4. Apparatus according to any of claims 1 to 3, **characterized in that** the contacts (6) are designed as sliding or rotating contacts, wherein the same do not, in the region of a lateral gap (8), contact the treatment liquid and the surfaces of construction means of the in-line plant that are wetted by it, even in the relaxed state.

5. Apparatus according to any of claims 1 to 4, **characterized in that** the contacts consist of fine wiry strand or of a soft flexible band.

6. Apparatus according to any of claims 1 to 5, **characterized in that** the lower rotating conveying means (3) are, with respect to their height level, beared onto or in the down pipes (5).

7. Apparatus according to any of claims 1 to 6, **characterized in that** the conveying means (3) are equipped with rings (4) which are each arranged offset along a transport track from position to position and perpendicular to the transport direction.

8. Apparatus according to any of claims 1 to 7, **characterized in that** at least one contact (6) is assigned to each down pipe (5).

9. Apparatus according to any of claims 1 to 8, **characterized in that** light sources (18) for the illumination of goods being solar cells are arranged in the working tank (12).

10. Apparatus according to any of claims 1 to 9, **characterized in that** soluble or insoluble anodes (16) for electroplating are arranged in the working tank (12).

11. Apparatus according to any of claims 1 to 10, **characterized in that** counter electrodes being fed by a current source are arranged in the working tank (12) for influencing the process.

12. Method for the horizontal conveyance and for the electrical contacting of goods (1) in the form of segments having an upper contacting side (9) and a lower treatment side (10) in in-lines plants for the electrolytic treatment or the electrically assisted wet chemical treatment of the good's treatment side (10) by applying electrical external current to the contacting side (9) and dipping the treatment side (10) in the treatment liquid (11) while keeping the contacting side (9) dry, by usage of the apparatus as defined in any of claims 1 to 11, **characterized in that** the level of the treatment liquid (11) in the region of the upper contacting of the goods is adjusted by means of down pipes (5) to be lower than the remaining level in the working tank (12), whereby sliding or rotating contacts are not wetted by the treatment liquid (11), even in the relaxed state when currently not electrically contacting any good.

13. Method according to claim 12, **characterized in that** a bearing of the conveying means (3) on the down pipes (5) always levels out momentary constructive changes of the distance from the underside (10) of the good (1) to the upper edge of the down pipe and keeps this distance constant.

14. Method according to claim 12 or 13, **characterized in that** the goods are securely transported as being drawn to the lower transporting means (3, 4) by the treatment liquid (11) that flows from the working tank (12) over the down pipes (5).

15. Method according to claim 14, **characterized in that** a liquid exchange at the good's underside (10) to be treated takes place by the streaming out of the treatment liquid (11) from the working tank (12) over the down pipes.

16. Method according to any of claims 12 to 15, **characterized in that** for the treatment of the sun side of solar cells, the same are illuminated in the working tank (12) by means of at least one light source (18).

17. Method according to any of claims 12 to 16, **characterized in that** the wet chemical treatment relates to the electroplating of solar cells.

## Revendications

1. Dispositif pour le transport horizontal et pour le contact électrique de biens (1) comme des sections avec une surface de contact supérieure (9) et une surface à traiter inférieure (10) dans des chaînes continues pour le traitement électrolytique ou pour le traitement chimique par voie aqueuse assisté par électricité de la surface à traiter (10) du bien par l'utilisation d'un courant électrique externe en maintenant sèche la surface de contact (9) et en plongeant la surface à traiter (10) dans un liquide de traitement (11), comprenant
- un récipient de travail (12) avec des régions de mouillage pour obtenir un niveau plus élevé du liquide de traitement (11), avec plusieurs dispositifs de transport (3) rotatifs inférieurs, lesquels sont positionnés horizontalement et perpendiculairement à une direction de transport (2) de telle manière que la surface à traiter (10) du bien (1) peut être mouillée avec le liquide de traitement (11) en même temps que la surface de contact (9) est soumise à un contact électrique, avec des régions de surverse en forme de tube de descente (5) pour obtenir un niveau plus bas du liquide de traitement (11), et avec un plancher (14);
- plusieurs contacts (6) pour établir un contact à la surface de contact supérieure (9) du bien (1); et
- un réservoir inférieur (13) pour recueillir le liquide de traitement à la sortie des tubes de descente (5) au travers du plancher (14) du récipient de travail (12);
les contacts (6) étant positionnés dans les régions de surverse au dessus des tubes de descente (5).

2. Dispositif selon la revendication 1, **caractérisé en ce que** les tubes de descente (5) présentent des rebords de surverse à leurs extrémités supérieures, lesquelles atteignent la proximité de la surface inférieure (10) à traiter du bien mais de telle manière que le transport de celui-ci ne soit pas bloqué, l'extrémité inférieure des tubes de descente traversant le plancher (14) du récipient de travail (12) et débouchant dans le réservoir inférieur (13).

3. Dispositif selon la revendication 1 ou la revendication 2, **caractérisé en ce que** le niveau du liquide de traitement dans les régions de mouillage du récipient de travail (12) est plus haut que les rebords de surverse des tubes de descente (5).

4. Dispositif selon une des revendications 1 à 3, **caractérisé en ce que** les contacts (6) sont glissants ou rotatifs, ceux-ci, même en position de repos dans la région d'un intervalle intermédiaire (8), ne touchent pas le liquide de traitement et les surfaces des éléments constitutifs de la chaîne en continu mouillées par celui-ci.

5. Dispositif selon une des revendications 1 à 4, **caractérisé en ce que** les contacts sont constitués par un fin fil de câble laminé ou une bande élastique souple.

6. Dispositif selon une des revendications 1 à 5, **caractérisé en ce que** les dispositifs de transport inférieurs rotatifs (3) sont calés en relation avec leur niveau sur ou dans les tubes de descente (5).

7. Dispositif selon une des revendications 1 à 6, **caractérisé en ce que** les dispositifs de transport (3) sont pourvus de bagues (4) qui sont positionnées décalées les unes par rapport aux autres de position en position le long d'une bande de transport et perpendiculaires par rapport à la direction du transport.

8. Dispositif selon une des revendications 1 à 7, **caractérisé en ce que** au moins un contact (6) est assigné à chaque tube de descente (5).

9. Dispositif selon une des revendications 1 à 8, **caractérisé en ce que** des sources lumineuses (18) sont positionnées dans le récipient de travail (12) pour éclairer des biens comme des cellules photovoltaïques.

10. Dispositif selon une des revendications 1 à 9, **caractérisé en ce que** des anodes (16) solubles ou insolubles pour galvaniser sont installées dans le récipient de travail (12).

11. Dispositif selon une des revendications 1 à 10, **caractérisé en ce que** des contre-électrodes qui sont alimentées par une source électrique sont installées dans le récipient de travail (12) pour influencer le procédé.

12. Procédé pour le transport horizontal et pour le contact électrique de biens (1) comme des sections avec une surface de contact supérieure (9) et une surface à traiter inférieure (10) dans des chaînes continues pour le traitement électrolytique ou pour le traitement chimique par voie aqueuse assisté par électricité de la surface à traiter (10) du bien par l'utilisation d'un courant électrique externe en maintenant sèche la surface de contact (9) et en plongeant la surface à traiter (10) dans un liquide de traitement (11), en utilisant le dispositif selon la définition d'une des revendications 1 à 11, **caractérisé en ce que** le niveau du liquide de traitement (11) dans la zone où se produit le contact supérieur du bien est réglé par des tubes de descente (5) plus bas que le niveau restant dans le récipient de travail (12), de par quoi également les contacts glissants ou rotatifs à l'état de repos, quand ils ne font pas contact momentanément avec un bien, ne sont pas mouillés par le liquide de traitement (11).

13. Procédé selon la revendication 12, **caractérisé en ce que** une assise du dispositif de transport (3) sur les tubes de descente (5) ajuste constamment une modification momentanée constitutive de la distance de la surface inférieure (10) du bien au bord supérieur du tube de descente et maintient cette distance constante.

14. Procédé selon la revendication 12 ou la revendication 13, **caractérisé en ce que** les biens sont transportés surement par aspiration sur le dispositif de transport inférieur (3, 4) par le liquide de traitement (11) qui déborde hors du récipient de travail (12) par les tubes de descente (5).

15. Procédé selon la revendication 14, **caractérisé en ce que** un changement de liquide du coté de la surface à traiter inférieure (10) se produit lors du débordement du liquide de traitement (11) hors du récipient de travail (12) par les tubes de descente.

16. Procédé selon une des revendications 12 à 15, **caractérisé en ce que** pour traiter le coté exposé au soleil des cellules photovoltaïques, celui-ci est éclairé dans le récipient de travail (12) par au moins une source lumineuse (18).

17. Procédé selon une des revendications 12 à 16, **caractérisé en ce que** le traitement humide concerne une galvanisation des cellules photovoltaïques.
